# EUROPÄISCHE PATENTSCHRIFT

(11) **EP 0 164 334 B1**
(45) Veröffentlichungstag und Bekanntmachung des Hinweises auf die Patenterteilung: **27.07.1988**
(21) Anmeldenummer: 85890103.6
(22) Anmeldetag: 03.05.1985
(51) Int. Cl.: F15B 15/20, B30B 15/16

(54) **Hydraulischer Zylinder mit Kraftmultiplikation**
Hydraulic cylinder with force multiplication
Cylindre hydraulique à multiplication d'effort

(30) Priorität: 11.05.1984 CH 2357/84
(43) Veröffentlichungstag der Anmeldung: 11.12.1985
(73) Patentinhaber: ENFO Grundlagenforschungs AG, CH-5312 Döttingen (CH)
(72) Erfinder: Simson, Dionizy, CH-8400 Winterthur (CH)
(74) Vertreter: Klein, Adam, Dipl.Ing.

(56) Entgegenhaltungen:
- DE-A- 1 903 852
- DE-A- 1 964 076
- DE-A- 3 119 307
- GB-A- 1 420 389
- GB-A- 1 600 733
- US-A- 4 011 724

## Beschreibung

Die Erfindung betrifft einen hydraulischen Zylinder mit Kraftmultiplikation, mit einem Zylindergehäuse, in dem ein Arbeitskolben mit einseitiger Kolbenstange und ein zweistufiger, zwei Bereiche unterschiedlichen Durchmessers aufweisender Kraftübersetzerkolben abgedichtet und axial beweglich angeordnet sind, wobei das Zylindergehäuse eine Stufenbohrung mit einem Absatz zwischen zwei Bereichen unterschiedlichen Durchmessers aufweist und der Kraftübersetzerkolben mit seinen Bereichen unterschiedlichen Durchmessers jeweils in einem der Bereiche unterschiedlichen Durchmessers der Stufenbohrung unter Bildung einer dazwischenliegenden Ringkammer geführt ist, wobei die Druckmittelzuleitung zur Antriebsseite des Arbeitskolbens und zur Antriebsseite der größeren Stufe des Kraftübersetzerkolbens parallel geführt und in der Zuleitung zur größeren Stufe des Kraftübersetzerkolbens ein Absperrorgan angeordnet ist, welches bei einer Erhöhung des Zuleitungsdruckes sobald der Arbeitskolbens auf ein Hindernis trifft öffnet, und wobei der Druckraum der kleineren Stufe des Kraftübersetzerkolbens mit der Antriebsseite des Arbeitskolbens verbunden ist.

Es werden vielerortes hydraulische Zylinder gebraucht, bei denen es auf einen schnellen Hub mit geringer Kraft und anschließend einen kurzen, langsamen Hub mit großer Kraft ankommt. Im Vorrichtungsbau, bei Fertigungsmaschinen und Pressen, im Tiefbau bei Ramm- und Ziehgeräten werden Hydraulikzylinder mit hydraulischer Übersetzung eingesetzt. Solche Zylinder sind kompakter und leichter als einstufige Hydraulikzylinder mit gleicher Wirkkraft.

Es sind Lösungen bekannt, welche aus zwei Kolben und drei Druckkammern bestehen, und wo die Kolben nacheinander angeordnet sind (G B-A-1 600 733 ; GB-A-1 420 389 ; US-A-4011 724 ; DE-A-3 119 307 A1). Diese Bauart verlangt zwischen beiden Kolben eine Trennwand. Die Kolben bewegen sich beim Arbeitsvorgang, z. B. einem Klemmvorgang, in gleicher Richtung. Dies hat zur Folge, daß die Zylinderlänge um die Trennwandstärke größer sein muß. Sobald der Arbeitskolben auf seinem Weg keinen Widerstand trifft, gelangt er an den Zylinderdeckel, der Übersetzungsvorgang wird eingeleitet und der Deckel wird abgerissen oder muß entsprechend stark ausgelegt werden, was sich als Zuwachs der Abmessungen und des Gewichtes auswirkt.

Es hydraulischer Zylinder der eingangs genannten Art ist beispielsweise aus der DE-A-1 903 852 bekannt. Ein zweistufiger Arbeitskolben durchsetzt dabei einen teilweise hülsenartig ausgeführten Kraftübersetzerkolben zumindest teilweise, wobei die kleinere Schnellgangstufe des Arbeitskolbens direkt vom zugeleiteten Druckmittel beaufschlagt wird, wogegen die größere Arbeitsgangstufe des Arbeitskolbens mit Druckmittel von höherem Druck beaufschlagt wird. Dabei wird die Erhöhung des Zuleitungsdruckes sobald der Arbeitskolben auf ein Hindernis trifft zur Beaufschlagung der größeren Stufe des Kraftübersetzerkolbens verwendet, der dann mit seiner kleineren Stufe den höheren Druck zur Beaufschlagung der Arbeitsgangstufe des Arbeitskolbens erzeugt. Zufolge der Bauweise des Arbeitskolbens sowie der in die gleiche Richtung wirkenden Anordnung beider Kolben ist auch dieser bekannte hydraulische Zylinder relativ großbauend und damit nur unter Inkaufnahme diesbezüglicher Nachteile anstelle der üblichen einstufigen Zylinder einsetzbar.

Aufgabe der vorliegenden Erfindung ist es, die genannten Nachteile der bekannten Anordnungen zu vermeiden und einen hydraulischen Zylinder der eingangs genannten Art so zu verbessern, daß auf möglichst einfache Weise ohne nennenswerten Zuwachs der Abmessungen und des Gewichtes gegenüber üblichen einstufigen Zylindern ausgekommen wird.

Dies wird gemäß der Erfindung dadurch erreicht, daß der Arbeitskolben einstufig und mit einer den Kraftübersetzerkolben zentral abgedichtet durchsetzenden Kolbenstange ausgebildet und in dem Bereich der Stufenbohrung mit kleinerem Durchmesser geführt ist, wobei die Kolbenstange den Bereich der Stufenbohrung mit größerem Durchmesser durchdringt, und daß die Ringkammer zwischen den beiden Bereichen unterschiedlichen Durchmessers am Kraftübersetzerkolben und am Zylindergehäuse unmittelbar den Druckraum der kleineren Stufe des Kraftübersetzerkolbens bildet. Arbeitskolben und Kraftübersetzerkolben sind damit unmittelbar im gleichen Zylindergehäuse angeordnet, wobei der Kraftübersetzerkolben bei Druckbeaufschlagung sich gegenläufig zur Bewegungsrichtung des Arbeitskolbens bewegt, was eine einfache und kompakte Konstruktion ermöglicht.

Nach einer weiteren Ausgestaltung der Erfindung weist der zwischen Arbeitskolben und Druckübersetzerkolben liegende Bereich der Stufenbohrung mit kleinerem Durchmesser eine Öffnung zur Druckmittelzu- bzw. -ableitung auf, was einerseits auf einfache Weise eine Rückstellung der beiden Kolben in ihre Ausgangsposition nach der Durchführung des Arbeitshubes erlaubt und andererseits auf sehr einfache Weise eine Hubbegrenzung ergibt, da beim Absperren dieser Öffnung durch den Arbeitskolben kein weiterer Hub mehr möglich ist.

Parallel zu dieser Öffnung zwischen den beiden Kolben kann ein Öffnungskolben mit Druckmittel beaufschlagbar sein, der das Absperrorgan in der Druckmittelzuleitung zur Antriebsseite des Kraftübersetzerkolbens öffnet. Damit kann bei Druckbeaufschlagung des Bereiches zwischen den beiden Kolben zum Öffnen des Zylinders das Druckmedium von der Antriebsseite des Kraftübersetzerkolbens her einfach über das zugehörige Absperrorgan drucklos abfließen.

In weiterer Ausgestaltung der Erfindung kann vorgesehen sein, daß parallel zu dem in der Druckmittelzuleitung zur Antriebsseite des Kraftübersetzerkolbens angeordneten Absperrorgan ein weiteres Absperrorgan in der Druckmittelzuleitung zur Antriebsseite des Arbeitskolbens geschaltet ist, welches bei einem geringerem Druck als das dem Kraftübersetzerkolben zugeordnete öffnet und einen zugehörigen Öffnungskolben aufweist, der parallel mit dem Öffnungskolben des anderen Absperrorgans mit Druckmedium beaufschlagbar ist. Die diesbezüglichen Funktionsmerkmale und Vorteile ergegen sich ebenso wie eine nähere Erläuterung der Erfindung aus der Beschreibung des in der beiliegenden Zeichnung dargestellten Ausführungsbeispiels.

Im Zylindergehäuse 1 sind ein einstufiger Arbeitskolbens sowie ein zweistufiger Kraftübersetzerkolben 3 angeordnet, wobei eine mit dem Arbeitskolben 2 verbundene Kolbenstange 4 den Kraftübersetzerkolben 3 durchsetzt. Der Arbeitskolben 2 weist eine umlaufende Nut 5 mit einem darin vorgesehenen Dichtungsring 6 auf. Der Kraftübersetzerkolben 3 umfaßt die die beiden Stufen bildenden Bereiche 7 und 8, welche einen voneinander verschiedenen Durchmesser aufweisen. Am äußeren Umfang des Kraftübersetzerkolbens 3 sind im Bereich 7 und im Bereich 8 je eine umlaufende Nut 9 und 10 mit darin angebrachten Dichtungen 11 und 12 vorgesehen. In der im Bereich 8 des Kraftübersetzerkolbens 3 vorgesehenen Bohrung 13 zur Durchführung der Kolbenstange 4 ist ebenfalls eine umlaufende Nut 14 mit einer darin angebrachten Dichtung 15 vorgesehen.

Das Zylindergehäuse 1 wird auf der Seite des Kraftübersetzerkolbens 3 durch einen Zylinderdeckel 16 abgeschlossen, durch welchen die Kolbenstange 4 geführt wird. In der Bohrung 17 des Zylinderdeckels 16 ist eine umlaufende Nut 18 mit einer darin angebrachten Dichtung 19 vorgesehen.

Integriert in einem Ansatz 20 am Zylindergehäuse 1 sind ein durch eine erste, schwache Feder 21 beaufschlagtes, als Absperrkolben 22 ausgebildetes erstes Absperrorgan, sowie ein durch eine zweite, starke Feder 23 beaufschlagtes, als Absperrkolben 24 ausgebildetes zweites Absperrorgan vorgesehen. Sowohl der erste als auch der zweite Absperrkolben ist zweistufig ausgebildet, wobei jeweils ein Teil 25 bzw. 26 mit größerem Durchmesser und ein Teil 27 bzw. 28 mit kleinerem Durchmesser vorgesehen sind. Mit den Teilen 27 und 28 mit kleinerem Durchmesser ist je eine Kolbenstange 29 bzw. 30 verbunden, welche je in eine den Absperrkolben gegenüberliegende Kammer 31 bzw. 32 führen. In den Kammern 31 und 32 sind Öffnungskolben 33 und 34 vorgesehen.

Eine Zuleitung 35 für das Druckmedium führt in die Kammer 31 in den Bereich zwischen Kolbenstange 29 und Stirnfläche des Öffnungskolbens 33, wobei die beiden Kammern 31 und 32 durch eine Leitung 36 verbunden sind. Die den vorderen Teil 27 des ersten Absperrkolbens 22 umgebende Kammer 37 ist über eine Leitung 38 mit einer ersten Druckkammer 39 an der Antriebsseite des Arbeitskolbens zwischen diesem und der Zylinderwand verbunden.

Von der Leitung 38 führt eine Zweigleitung 40 in eine Ringkammer 41 zwischen dem Bereich 7 des Kraftübersetzerkolbens 3 und der Innenwandung des Zylindergehäuses 1. Diese Ringkammer 41 wird seitlich durch einen Absatz 42 am äußeren Umfang des Kraftübersetzerkolbens 3 und durch einen Absatz 43 an der Innenwandung des Zylindergehäuses 1 begrenzt.

Die den vorderen Teil 28 des zweiten Absperrkolbens 24 umgebende Kammer ist über eine Leitung 44 für das Druckmedium mit einer zweiten Druckkammer 45 an der Antriebsseite des Kraftübersetzerkolbens 3 zwischen der dem Zylinderdeckel 16 gegenüberliegenden Begrenzungsfläche 46 des Kraftübersetzerkolbens und des Zylinderdeckels verbunden. Die Kammer 47 zwischen Arbeitskolben 2 und Kraftübersetzerkolben 3 ist über eine Leitung 48 mit den Kammern auf der gemäß der Figur rechten Seite der Öffnungskolben 33 und 34 verbunden.

Im folgenden wird die Funktion des hydraulischen Zylinders beschrieben :
Sobald in der Zuleitung 35 der Druck sich so erhöht, daß der erste Absperrkolben 22, welcher mit der schwächeren Feder 21 beaufschlagt ist, abhebt, fließt das Druckmedium in die erste Druckkammer 39 an der Antriebsseite des Arbeitskolbens 2 und bewegt diesen nach vorn. Dies geschieht solange, bis der Arbeitskolben 2 auf einen Widerstand stößt. In diesem Moment öffnet der zweite Absperrkolben 24 und der erste schließt. Das Druckmedium fließt jetzt in die zweite Druckkammer 45 an der Antriebsseite des Kraftübersetzerkolbens bzw. am Zylinderdeckel 16, und die Querschnittsfläche 46 mit größerem Durchmesser des zweistufigen Kraftübersetzerkolbens 3 wird mit Druck beaufschlagt. Der Kraftübersetzerkolben 3 setzt sich in Bewegung, und dabei wird das sich zwischen den Stufen 42 und 43 des Kraftübersetzerkolbens und des Zylindergehäuses befindliche Druckmedium aus der Ringkammer 41 in die erste Druckkammer 39 an der Antriebsseite des Arbeitskolbens 2 gedrückt. Der Arbeitskolben 2 bewegt sich weiter nach vorn mit einer dem Verhältnis seiner Querschnittsfläche zur Fläche des Ansatzes 42 entsprechend reduzierten Geschwindigkeit und erhöhter Kraft. Sobald der gewünschte Druck in der Zuleitung 35 erreicht wird, ist der durch die Kolbenstange 4 ausgeübte Arbeitsvorgang, beispielsweise ein Klemmvorgang, beendet, der zweite Absperrkolben 24 schließt gleichfalls, und von jetzt an wirken beide Absperrkolben als Sicherheitsventile.

Bei den beschriebenen Bewegungen des Arbeitskolbens und des Kraftübersetzerkolbens wird das Druckmedium aus der drucklosen Kammer 47 über eine Leitung 48 in einen nicht dargestellten Behälter befördert.

Beim Öffnen wird die Leitung 48 mit Druck beaufschlagt. Beide Öffnungskolben 33 und 34 entsperren die Absperrkolben 22 und 24, womit der Arbeitskolben 2 und der Kraftübersetzerkolben 3 auseinandergeschoben werden und die Ausgangsstellung wieder erlangen. Aus den drucklosen Kammern 39, 41 und 45 gelangt das Druckmedium über die geöffneten Absperrkolben 22 und 24 und die Leitung 35 in den nicht dargestellten Behälter.

Falls der Arbeitskolben 2 auf seinem Weg nach vorne auf keinen Widerstand trifft, bewegt er sich solange, bis er die Öffnung der Leitung 48 in der Kammer 47 überdeckt. Der Kraftübersetzerkolben 3 kann sich auch nicht bewegen, da der Abfluß gesperrt ist. Wenn der Schnellhub lang wird und der Umschaltvorgang kurz vor der Öffnung der Leitung 48 einsetzt, treffen beiden Kolben 2 und 3 aufeinander. In beiden Fällen ergeben sich keine Zylinderschäden und es müssen keine großen Kräfte aufgefangen werden.

## Patentansprüche

1. Hydraulischer Zylinder mit Kraftmultiplikation, mit einem Zylindergehäuse (1, 16), in dem ein Arbeitskolben (2) mit einseitiger Kolbenstange (4) und ein zweistufiger, zwei Bereiche (7, 8) unterschiedlichen Druchmessers aufweisender Kraftübersetzerkolben (3) abgedichtet und axial beweglich angeordnet sind, wobei das Zylindergehäuse (1, 16) eine Stufenbohrung mit einem Absatz (43) zwischen zwei Bereichen unterschiedlichen Durchmessers aufweist und der Kraftübersetzerkolben (3) mit seinen Bereichen (7, 8) unterschiedlichen Durchmessers jeweils in einem der Bereiche unterschiedlichen Durchmessers der Stufenbohrung unter Bildung einer dazwischenliegenden Ringkammer (41) geführt ist, wobei die Druckmittelzuleitung (35) zur Antriebsseite (39)-des Arbeitskolbens (2) und zur Antriebsseite (45) der größeren Stufe (8) des Kraftübersetzerkolbens (3) parallel geführt und in der Zuleitung (44) zur größeren Stufe (8) des Kraftübersetzerkolbens ein Absperrorgan (28) angeordnet ist, welches bei einer Erhöhung des Zuleitungsdruckes sobald der Arbeitskolben (2) auf ein Hindernis trifft öffnet, und wobei der Druckraum (41) der kleineren Stufe (7) des Kraftübersetzerkolbens (3) mit der Antriebsseite (39) des Arbeitskolbens (2) verbunden ist, dadurch gekennzeichnet, daß der Arbeitskolben (2) einstufig und mit einer den Kraftübersetzerkolben (3) zentral abgedichtet durchsetzenden Kolbenstange (4) ausgebildet und in dem Bereich der Stufenbohrung mit kleinerem Durchmesser geführt ist, wobei die Kolbenstange (4) den Bereich der Stufenbohrung mit größerem Durchmesser durchdringt, und daß die Ringkammer zwischen den beiden Bereichen (7, 8) unterschiedlichen Durchmessers am Kraftübersetzerkolben (3) und am Zylindergehäuse (1, 16) unmittelbar den Druckraum (41) der kleineren Stufe des Kraftübersetzerkolbens (3) bildet.

2. Zylinder nach Anspruch 1, dadurch gekennzeichnet, daß der zwischen Arbeitskolben (2) und Kraftübersetzerkolben (3) liegende Bereich der Stufenbohrung mit kleinerem Durchmesser eine Öffnung zur Druckmittelzu- bzw. -ableitung (48) aufweist.

3. Zylinder nach Anspruch 2, dadurch gekennzeichnet, daß parallel zur Öffnung zwischen den beiden Kolben (2, 3) ein Öffnungskolben (34) mit Druckmittel beaufschlagbar ist, der das Absperrorgan (28) in der Druckmittelzuleitung zur Antriebsseite (45) des Kraftübersetzerkolbens (3) öffnet.

4. Zylinder nach Anspruch 3, dadurch gekennzeichnet, daß parallel zu dem in der Druckmittelzuleitung zur Antriebsseite (45) des Kraftübersetzerkolbens (3) angeordneten Absperrorgan (28) ein weiteres Absperrorgan (27) in der Druckmittelzuleitung zur Antriebsseite (39) des Arbeitskolbens (2) geschaltet ist, welches bei einem geringeren Druck als das dem Kraftübersetzerkolben (3) zugeordnete öffnet und einen zugehörigen Öffnungskolben (33) aufweist, der parallel mit dem Öffnungskolben (34) des anderen Absperrorgangs (28) mit Druckmedium beaufschlagbar ist.

## Claims

1. An hydraulic cylinder with force multiplication, having a cylinder housing (1, 16), in which are sealingly and axially displaceably disposed an operating piston (2) with a piston rod (4) to one side and a two-stage force-transmitter piston (3) comprising two areas (7, 8) of different diameter, wherein the cylinder housing (1, 16) comprises a stepped bore with an offset (43) between two areas of different diameter and the force-transmitter piston (3) is guided with each of its areas (7, 8) of different diameter in one of the areas of different diameter of the stepped bore so as to form an annular space (41) lying therebetween, the pressure medium supply line (35) being guided parallel to the working side (39) of the operating piston (2) and to the working side (45) of the larger stage (8) of the force-transmitter piston (3), and a shut-off device (28), which opens upon an increase in the supply pressure as soon as the operating piston (2) strikes an obstacle, being disposed in the supply line (44) to the larger stage (8) of the force-transmitter piston, and the pressure chamber (41) of the smaller stage (7) of the force-transmitter piston (3) being connected to the working side (39) of the operating piston (2), characterized in that the operating piston (2) is constructed in one stage and with a piston rod (4) passing centrally through the force-transmitter piston (3) in a sealed manner and is guided in the area of the stepped bore with the smaller diameter, the piston rod (4) passing through the area of the stepped bore with. the greater diameter, and the annular space between the two areas (7, 8) of different diameter on the force-transmitter piston (3) and on the cylinder housing (1, 16) directly forms the pressure chamber (41) of the smaller stage of the force-transmitter piston (3).

2. An hydraulic cylinder according to Claim 1, characterized in that the area of the stepped bore with a smaller diameter lying between the operating piston (2) and the force-transmitter piston (3) has an opening to the pressure medium supply or discharge line (48).

3. An hydraulic cylinder according to Claim 2, characterized in that parallel to the opening between the two pistons (2, 3) an opening piston (34) can be acted upon with pressure medium, and opens the shut-off device (28) in the pressure medium supply line to the working side (45) of the force-transmitter piston (3).

4. An hydraulic cylinder according to Claim 3, characterized in that parallel to the shut-off device (28) arranged in the pressure medium supply line to the working side (45) of the force-transmitter piston (3) a further shut-off device (27) is connected in the pressure medium supply line to the working side (39) of the operating piston (2), the further shut-off device (27) opening at a lower pressure than that associated with the force-transmitter piston (3) and comprising an associated opening piston (33) which can be acted upon with pressure medium in parallel with the opening piston (34) of the other shut-off device (28).

## Revendications

1. Vérin hydraulique à multiplication de l'effort, comprenant un corps de cylindre (1, 16) dans lequel sont montés à joint étanche et mobiles en translation axiale un piston travaillant (2) muni d'une tige de piston unilatérale (4) et un piston amplificateur d'effort (3), à deux étages, qui présente deux régions (7, 8) de différent diamètre, le corps (1, 16) du vérin présentant un alésage échelonné avec un épaulement (43) entre deux régions de différent diamètre, et le piston amplificateur d'effort (3) étant guidé respectivement par ses deux régions de différent diamètre dans les deux régions de différent diamètre de l'alésage échelonné, en formant une chambre annulaire (41) interposée entre ces régions, la conduite d'arrivée du fluide de pression (35) aboutissant en parallèle au côté moteur (39) du piston travaillant (2) et au côté moteur (45) du grand étage du piston amplificateur d'effort (3), et un organe d'arrêt (28) étant intercalé dans la conduite d'arrivée (44) aboutissant au grand étage (8) du piston amplificateur d'effort, cet organe s'ouvrant en réponse à une élévation de la pression de la conduite d'arrivée de pression dès que le piston travaillant (2) rencontre un obstacle, et la chambre de pression (41) du petit étage (7) du piston amplificateur d'effort (3) étant reliée au côté moteur (39) du piston travaillant, caractérisé en ce que le piston travaillant (2) est d'une configuration à un seul étage et comprend une tige de piston (4) qui traverse le piston amplificateur d'effort (3) sur son axe et à joint étanche, ce piston coulissant dans la région de petit diamètre de l'alésage échelonné et la tige de piston (4) traversant la région de grand diamètre de l'alésage échelonné, et en ce que la chambre annulaire comprise entre les deux régions (7, 8) de différent diamètre au droit du piston amplificateur d'effort (3) et au droit du corps (1, 16) du ' vérin forme directement la chambre de pression (41) du petit étage du piston amplificateur d'effort (3).

2. Vérin hydraulique selon la revendication 1, caractérisé en ce que la région de petit diamètre de l'alésage échelonné qui est comprise entre le piston travaillant (2) et le piston amplificateur d'effort présente un orifice donnant sur la conduite d'arrivée ou de départ de fluide travaillant (48).

3. Vérin selon la revendication 2, caractérisé en ce que, en parallèle avec l'orifice compris entre les deux pistons (2, 3), est prévu un piston d'ouverture (34) pouvant être chargé par le fluide de pression et qui ouvre l'organe d'arrêt (28) intercalé dans la conduite d'arrivée de fluide de pression qui aboutit au côté moteur (45) du piston amplificateur d'effort (3).

4. Vérin selon la revendication 3, caractérisé en ce qu'il est prévu, en parallèle avec l'organe d'arrêt (28) intercalé dans la conduite d'arrivée de fluide de pression qui aboutit au côté moteur (45) du piston amplificateur d'effort (3), un organe d'arrêt supplémentaire (27) intercalé dans la conduite d'arrivée de fluide de pression qui aboutit au côté moteur (39) du piston travaillant (2), organe qui s'ouvre à une plus faible pression que l'organe associé au piston amplificateur d'effort, et qui est muni d'un piston d'ouverture respectif (33) qui peut être chargé par le fluide de pression en parallèle avec le piston d'ouverture (34) de l'autre organe d'arrêt (28).
